# EUROPÄISCHE PATENTSCHRIFT

(11) **EP 3 468 904 B1**
(45) Veröffentlichungstag und Bekanntmachung des Hinweises auf die Patenterteilung: **25.12.2019**
(21) Anmeldenummer: 18728633.1
(22) Anmeldetag: 01.06.2018
(51) Int. Cl.: B65H 18/10, B65H 23/182, B65H 23/195

(54) **AUFWICKELVORRICHTUNG ZUM AUFWICKELN EINES BANDS**
WINDING DEVICE FOR WINDING A STRIP
DISPOSITIF D'ENROULEMENT CONÇU POUR ENROULER UNE BANDE

(30) Priorität: 21.06.2017 DE 102017113731
(43) Veröffentlichungstag der Anmeldung: 17.04.2019
(73) Patentinhaber: Herma GmbH, 70794 Filderstadt (DE)
(72) Erfinder: STECK, Manuel, 70794 Filderstadt (DE); MUSA, Tomislav, 70176 Stuttgart (DE); WIST, Kirill, 71229 Leonberg (DE); OSSWALD, Thomas, 70794 Filderstadt (DE)
(74) Vertreter: Raible Deissler Lehmann Patentanwälte PartG mbB
(86) Internationale Anmeldenummer: PCT/EP2018/064507
(87) Internationale Veröffentlichungsnummer: WO 2018/234015

(56) Entgegenhaltungen:
- EP-A1- 0 036 193
- FR-A- 946 184
- JP-A- H1 016 337
- JP-U- H0 560 852

## Beschreibung

Die Erfindung betrifft eine Aufwickelvorrichtung zum Aufwickeln eines Bands, insbesondere eines Trägerbands nach dem Spenden von Etiketten.

Die EP 1 663 791 B1 zeigt beispielhaft den Aufbau eines Etikettiergeräts und einer Etikettiervorrichtung mit Abroller und Aufroller. Darüber hinaus wird in der EP 0 036 193 A1 eine Aufwickelvorrichtung mit allen Merkmalen des Oberbegriffs des Anspruchs 1 offenbart.

Etikettiergerät werden heutzutage für immer breitere Etiketten und immer größere Etikettiergeschwindigkeiten verwendet. Hierbei werden die Etiketten teilweise im getakteten Betrieb gespendet, so dass ein Geschwindigkeitsprofil für die Bewegung des Etikettenbands vorgegeben wird und das Etikettenband zwischen den einzelnen Spendevorgängen gestoppt wird. Dies führt zu starken Beschleunigungen (positiv und negativ). Bei der Aufrollvorrichtung bzw. beim Aufroller können diese hohen Anforderungen zu Fehlfunktionen führen.

Es ist daher eine Aufgabe der Erfindung, eine neue Aufwickelvorrichtung bereitzustellen.

Die Erfindung wird gelöst durch den Gegenstand des Anspruchs 1.

Der Energiespeicher kann somit zumindest einen Teil der über das Getriebe übertragenen Energie in Form von potenzieller Energie zwischenspeichern und hierbei gleichzeitig das Übersetzungsverhältnis zwischen der Antriebswelle und der Kupplungswelle erhöhen. Anschließend kann die gespeicherte potenzielle Energie bei gleichzeitiger Erniedrigung des Übersetzungsverhältnisses abgegeben werden.

Die Verwendung des formschlüssigen Getriebes ermöglicht eine gute Drehmomentübertragung. Hierbei ermöglicht das Vorsehen des Energiespeichers eine Reduzierung des Schlupfs an der Kupplung. Dies führt zum einen zu einem geringeren Verschleiß der Kupplung und zu weniger Wärmeentstehung an der Kupplung, und zum anderen wird die Gefahr einer ungenügenden Aufwicklung an der Aufwickelvorrichtung verringert.

Gemäß einer bevorzugten Ausführungsform ist der Energiespeicher dazu ausgebildet, die potenzielle Energie in einem Federelement zu speichern. Dies ermöglicht eine gute Abgabe der im Federelement gespeicherten Energie.

Gemäß einer bevorzugten Ausführungsform ist der Energiespeicher dazu ausgebildet, eine Speicherung potenzieller Energie bei gleichzeitiger Erniedrigung des Übersetzungsverhältnisses relativ zum ersten vorgegebenen Übersetzungsverhältnis zu ermöglichen, und anschließend eine Abgabe der gespeicherten potenziellen Energie bei gleichzeitiger Erhöhung des Übersetzungsverhältnisses relativ zum ersten vorgegebenen Übersetzungsverhältnis zu ermöglichen. Hierdurch kann der Energiespeicher bei einer Bremsung der Antriebswelle vorteilhaft wirken.

Gemäß einer bevorzugten Ausführungsform ist das Getriebe als Zahnradgetriebe ausgebildet. Zahnradgetriebe erlauben die Übertragung großer Drehmomente.

Gemäß einer bevorzugten Ausführungsform umfasst der Energiespeicher das erste Kupplungswellenelement und ein dem ersten Kupplungswellenelement zugeordnetes zweites Kupplungswellenelement umfasst, welches zweite Kupplungswellenelement fest mit der Kupplungswelle verbunden ist, wobei das erste Kupplungswellenelement und das zweite Kupplungswellenelement konzentrisch zur Kupplungswelle angeordnet und relativ zueinander verdrehbar sind, wobei zwischen dem ersten Kupplungswellenelement und dem zweiten Kupplungswellenelement mindestens ein Federelement angeordnet ist, welches Federelement dazu ausgebildet ist, bei einer Relativdrehung des ersten Kupplungswellenelements zum zweiten Kupplungswellenelement in eine erste vorgegebene Drehrichtung zumindest bereichsweise potenzielle Energie in Form von Federenergie aufzunehmen und bei einer Relativdrehung in die der ersten Drehrichtung entgegengesetzte zweite Drehrichtung die potenzielle Energie zumindest bereichsweise wieder abzugeben. Dies ermöglicht einen rotativen Energiespeicher.

Gemäß einer bevorzugten Ausführungsform ist ein erstes Dämpfungsglied vorgesehen, welches dazu ausgebildet ist, eine Relativdrehung des ersten Kupplungswellenelements zum zweiten Kupplungswellenelement in die zweite Drehrichtung zumindest bereichsweise zu dämpfen. Ein solches Dämpfungsglied verringert die Gefahr einer Übertragung eines großen Drehmoments von der Kupplungswelle auf die Antriebswelle.

Gemäß einer bevorzugten Ausführungsform ist ein zweites Dämpfungsglied vorgesehen, welches dazu ausgebildet ist, eine Relativdrehung des ersten Kupplungswellenelements zum zweiten Kupplungswellenelement in die erste Drehrichtung zumindest bereichsweise zu dämpfen. Ein solches Dämpfungsglied verringert die Gefahr einer Übertragung eines großen Drehmoments von der Kupplungswelle auf die Antriebswelle.

Gemäß einer bevorzugten Ausführungsform ist ein erster Anschlag vorgesehen, um eine Relativdrehung des ersten Kupplungswellenelements zum zweiten Kupplungswellenelement in die erste Drehrichtung zu beschränken. Das Vorsehen eines Anschlags erleichtert die Anbringung eines Dämpfungselements.

Gemäß einer bevorzugten Ausführungsform ist der Anschlag zumindest bereichsweise in dem Federelement angeordnet, um eine Führung des Federelements zu bewirken. Das Federelement kann so auch von innen geführt werden, und dies erhöht die Führung der Feder.

Gemäß einer bevorzugten Ausführungsform ist das Getriebe als formschlüssiges Zugmittelgetriebe ausgebildet, welches Zugmittelgetriebe ein Zugmittel aufweist, welches Zugmittel mit der Antriebswelle und mit dem ersten Kupplungswellenelement zusammen wirkt, um eine Drehmomentübertragung von der Antriebswelle auf die Kupplungswelle zu ermöglichen. Versuche haben ergeben, dass sich ein Abstand zwischen der Antriebswelle und der Kupplungswelle durch das Zugmittel leicht überbrücken lässt.

Gemäß einer bevorzugten Ausführungsform ist das Zugmittelgetriebe als Zahnriemengetriebe mit einem Zahnriemen als Zugmittel ausgebildet, und das erste Kupplungswellenelement ist als Riemenscheibe ausgebildet. Ein Zahnriemengetriebe benötigt wenig Wartung und ist besonders gut geeignet, da es einen nur geringen Verschleiß aufweist.

Gemäß einer bevorzugten Ausführungsform ist das Zugmittelgetriebe als Kettengetriebe mit einer Kette als Zugmittel ausgebildet, und das erste Kupplungswellenelement ist als Kettenrad ausgebildet ist. Kettengetriebe können für sehr große Kräfte verwendet werden, sie benötigen allerdings üblicherweise eine Schmierung.

Gemäß einer bevorzugten Ausführungsform umfasst der Energiespeicher eine Schlittenführung und einen Schlitten, welcher Schlitten relativ zur Schlittenführung verschiebbar ist, wobei zwischen dem Schlitten und der Schlittenführung mindestens ein Federelement angeordnet ist, und wobei der Schlitten mindestens eine erste Umlenkrolle aufweist, wobei die Aufwickelvorrichtung für das Zugmittel einen ersten Teilweg zwischen der Antriebswelle und dem ersten Kupplungswellenelement und einen zweiten Teilweg zwischen dem ersten Kupplungswellenelement und der Antriebswelle definiert, und wobei die erste Umlenkrolle im ersten Teilweg in Kontakt mit dem Zugmittel ist, so dass eine Verschiebung des Schlittens in Abhängigkeit von der Verschieberichtung eine Verkürzung oder Verlängerung des ersten Teilwegs bewirkt, und welcher Energiespeicher dazu ausgebildet ist, eine Energieaufnahme dadurch zu ermöglichen, dass der erste Teilweg derart verändert wird, dass das Übersetzungsverhältnis relativ zum ersten vorgegebenen Übersetzungsverhältnis durch diese Veränderung des ersten Teilwegs erhöht wird und dabei potenzielle Energie im Federelement gespeichert wird, und eine Energieabgabe der so gespeicherten Energie dadurch zu ermöglichen, dass der erste Teilweg derart verändert wird, dass das Übersetzungsverhältnis relativ zum ersten vorgegebenen Übersetzungsverhältnis durch diese Veränderung des ersten Teilwegs erniedrigt wird und dabei die im Federelement gespeicherte potenzielle Energie abgegeben wird. Hierdurch kann der Energiespeicher insbesondere bei einer Beschleunigung der Antriebswellen aktiv werden.

Gemäß einer bevorzugten Ausführungsform ist der Energiespeicher dazu ausgebildet, eine Energieaufnahme dadurch zu ermöglichen, dass der erste Teilweg derart verändert wird, dass das Übersetzungsverhältnis relativ zum ersten vorgegebenen Übersetzungsverhältnis durch diese Veränderung des ersten Teilwegs erniedrigt wird und dabei potenzielle Energie im Federelement gespeichert wird,
und eine Energieabgabe der gespeicherten Energie dadurch zu ermöglichen, dass der erste Teilweg derart verändert wird, dass das Übersetzungsverhältnis relativ zum ersten vorgegebenen Übersetzungsverhältnis durch diese Veränderung des ersten Teilwegs erhöht wird und dabei die im Federelement gespeicherte potenzielle Energie abgegeben wird. Hierdurch kann der Energiespeicher insbesondere bei einer Abbremsung der Antriebswellen aktiv werden.

Gemäß einer bevorzugten Ausführungsform weist der Schlitten eine zweite Umlenkrolle auf, welche zweite Umlenkrolle im zweiten Teilweg in Kontakt mit dem Zugmittel ist, um einen Wegausgleich zwischen dem ersten Teilweg und dem zweiten Teilweg zu bewirken. Dies erspart zusätzliche Mittel zum Wegausgleich.

Gemäß einer bevorzugten Ausführungsform ist an mindestens einer Endposition des Schlittens ein Dämpfungsglied vorgesehen, welches dazu ausgebildet ist, die Bewegung des Schlittens zur ersten Endposition hin zu dämpfen, wobei bevorzugt an beiden Endpositionen des Schlittens Dämpfungsglieder vorgesehen sind. Bei Versuchen hat ein Antrieb mit starker Beschleunigung bzw. starkem Bremsen unter extremen Bedingungen dazu geführt, dass ein großes Drehmoment an der Kupplungswelle bei einem Anschlag ohne Dämpfungsglied stark auf die Antriebswelle übertragen wurde, und dies kann zu Fehlfunktionen beim Antrieb führen. Diese Gefahr wird durch das Vorsehen der Dämpfungsglieder verringert, und diese haben sich als sehr vorteilhaft erwiesen.

Gemäß einer bevorzugten Ausführungsform ist mindestens eine Endposition des Schlittens durch einen Anschlag definiert, bevorzugt beide Endpositionen. Hierdurch kann eine Überdehnung der Federn verhindert werden, und die Anschläge können gut mit einem Dämpfungsglied versehen werden.

Gemäß einer bevorzugten Ausführungsform weist die Aufwickelvorrichtung ein Pendel auf, welches Pendel veränderbare Pendelstellungen einnehmen kann, wobei die Kupplung dazu ausgebildet ist, die Verbindung zwischen der Abtriebswelle und der Kupplungswelle in Abhängigkeit von der veränderbaren Pendelstellung zu beeinflussen. Die Verwendung eines Pendels ist für die Aufwickelvorrichtung besonders vorteilhaft, da die Gefahr eines losen Bands verringert wird.

Gemäß einer bevorzugten Ausführungsform weist das Pendel eine Bandführung zur Führung eines Bandes auf, und die Pendelstellung ist abhängig von der Spannung des Bands. Die Bandspannung hat sich im Bereich der Aufwickelvorrichtung als ein vorteilhaftes Kriterium zur Steuerung erwiesen.

Gemäß einer bevorzugten Ausführungsform weist die Aufwickelvorrichtung eine Bremsvorrichtung auf, welche Bremsvorrichtung dazu ausgebildet ist, eine steuerbare Bremsung der Abtriebswelle zu ermöglichen. In Verbindung mit einem formschlüssigen Getriebe hat sich eine solche Bremsvorrichtung als vorteilhaft für einen sicheren Betrieb bei großen Rollen erwiesen.

Gemäß einer bevorzugten Ausführungsform weist die Aufwickelvorrichtung ein Pendel auf, welches Pendel veränderbare Pendelstellungen einnehmen kann, wobei die Bremsvorrichtung dazu ausgebildet ist, die steuerbare Bremsung der Abtriebswelle in Abhängigkeit von der veränderbaren Pendelstellung zu beeinflussen. Hierdurch kann die Bremsvorrichtung mit der Pendelfunktion kombiniert werden, und die Bremsung erfolgt gut reproduzierbar.

Gemäß einer bevorzugten Ausführungsform ist die Aufwickelvorrichtung dazu ausgebildet, in Abhängigkeit von der Bandspannung
- in einem ersten Bereich der Bandspannung die Kupplung geschlossen zu halten,
- beim Übergang vom ersten Bereich in einen zweiten Bereich, welcher zweite Bereich einer höheren Bandspannung zugeordnet ist als der erste Bereich, die Kupplung zu öffnen, und
- beim Übergang vom zweiten Bereich in einen dritten Bereich, welcher dritte Bereich einer höheren Bandspannung zugeordnet ist als der zweite Bereich, die Bremsvorrichtung zu aktivieren.
Eine solche Aufwickelvorrichtung ermöglicht den sicheren Betrieb auch bei großen, schweren Rollen und hohen Geschwindigkeiten und Beschleunigungen.

Gemäß einer bevorzugten Ausführungsform weist das Etikettiergerät einen Antrieb zur Bewegung eines Etikettenbands für das Spenden von Etiketten und eine Aufwickelvorrichtung auf, wobei der Antrieb dazu ausgebildet ist, auch die Antriebswelle für die Aufwickelvorrichtung anzutreiben. Bei dieser Ausführungsform ist der Energiespeicher besonders vorteilhaft, da der Antrieb in Abhängigkeit vom Spenden des Etikettenbands angesteuert wird und trotzdem sicher für den Antrieb der Rolle verwendet werden kann. Zudem ist kein zusätzlicher Antrieb notwendig.

Weitere Einzelheiten und vorteilhafte Weiterbildungen der Erfindung ergeben sich aus den im Folgenden beschriebenen und in den Zeichnungen dargestellten Ausführungsbeispielen sowie aus den Unteransprüchen. Es zeigen
- Fig. 1: eine Vorderansicht einer Etikettiervorrichtung mit einer Aufrollvorrichtung,
- Fig. 2: in einer geschnittenen Darstellung ein erstes Ausführungsbeispiel einer Aufrollvorrichtung mit einem Getriebe,
- Fig. 3: in einer Seitenansicht eine schematische Darstellung der ersten Aufrollvorrichtung von Fig. 2,
- Fig. 4: in einer Draufsicht eine schematische Darstellung der ersten Aufrollvorrichtung von Fig. 3,
- Fig. 5: in einer geschnittenen Seitenansicht ein Ausführungsbeispiel eines ersten Ausführungsbeispiels eines Energiespeichers in einem ersten Zustand Z1,
- Fig. 6: in einer geschnittenen Seitenansicht das Ausführungsbeispiel des Energiespeichers von Fig. 5 in einem zweiten Zustand Z2,
- Fig. 7: ein schematisches Diagramm mit unterschiedlichen Bandgeschwindigkeiten,
- Fig. 8: in einer geschnittenen Seitenansicht ein zweites Ausführungsbeispiel eines Energiespeichers in einem ersten Zustand Z1,
- Fig. 9: in einer Seitenansicht eine schematische Darstellung eines zweiten Ausführungsbeispiels einer Aufrollvorrichtung mit einem Energiespeicher in einem ersten Zustand,
- Fig. 10: den Energiespeicher von Fig. 9 in einem zweiten Zustand,
- Fig. 11: in einer geschnittenen Rückansicht das zweite Ausführungsbeispiel der Aufrollvorrichtung,
- Fig. 12: in einer weiteren geschnittenen Rückansicht das zweite Ausführungsbeispiel der Aufrollvorrichtung von Fig. 11,
- Fig. 13: in einer geschnittenen Seitenansicht eine schematische Darstellung eines dritten Ausführungsbeispiels des Energiespeichers,
- Fig. 14: ein schematisches Diagramm mit dem Übersetzungsverhältnis i bei einer Beschleunigung,
- Fig. 15: ein schematisches Diagramm mit dem Übersetzungsverhältnis i bei einer Bremsung,
- Fig. 16: in einem Schnitt entlang der Schnittlinie XV von Fig. 2 eine bevorzugte Ausführungsform der Aufrollvorrichtung,
- Fig. 17: in einer teilweise geschnittenen Rückansicht eine Aufrollvorrichtung mit einer Bremsvorrichtung in einem ersten Zustand B1,
- Fig. 18: die Aufrollvorrichtung von Fig. 17 mit der Bremsvorrichtung in einem zweiten Zustand B2, und
- Fig. 19: eine Vorderansicht der Aufrollvorrichtung mit unterschiedlichen Stellungen eines Pendels.

Begriffe wie links, recht oben unten, im und gegen den Uhrzeigersinn beziehen sich auf die jeweilige Figur und können sich von Figur zu Figur ändern. Für gleiche oder gleichwirkende Teile werden die gleichen Bezugszeichen verwendet, und sie werden üblicherweise nur einmal beschrieben.

**Fig. 1** zeigt beispielhaft eine Anwendung mit einem Etikettiergerät 12, einem Abwickler 110, einer Aufwickelvorrichtung 10 und einer Spendevorrichtung 140, die auch als Ablösevorrichtung bezeichnet wird.

Am Abwickler 110 ist eine Rolle 111 mit einem Etikettenband 130 angeordnet. Das Etikettenband 130 hat ein Trägerband 131 und auf diesem angeordnete Etiketten 132. Das Etikettenband 130 verläuft von der Etikettenbandrolle 111 über eine Bremsvorrichtung 115 zur Spendevorrichtung 140. Die Spendevorrichtung 140 hat eine Spendekante 141, und das Etikettenband 130 wird um die Spendekante 141 herum geführt. Da das Etikettenband 130 an der Spendevorrichtung 140 eine starke Änderung der Bewegungsrichtung durchführt, löst sich das entsprechende Etikett 132 vom Etikettenband 130 ab und ragt an der Spendevorrichtung 140 nach vorne heraus.

Ein zu etikettierender Gegenstand 142 kann an der Spendevorrichtung 140 vorbeigeführt werden und das gespendete Etikett 132 auf den Gegenstand 142 aufgebracht werden. Das vom Etikettenband 130 verbleibende Trägerband 131 wird beispielhaft zurückgeführt zum Etikettiergerät 12, und am Etikettiergerät 12 ist eine Antriebsvorrichtung 14 mit einer - nicht sichtbaren - Antriebswalze vorgesehen, welche das Trägerband 131 antreibt. Anschließend verläuft das Trägerband 131 weiter zur Aufwickelvorrichtung 10 und wird dort aufgewickelt. Dadurch, dass das Etikettenband 130 bzw. Trägerband 131 durch die Antriebswalze über die Spendevorrichtung 140 gezogen wird und auf der Zuführseite durch die Bremsvorrichtung 115 gebremst wird, liegt es straff bzw. unter Spannung an der Spendevorrichtung 140 an.

Im Betrieb kann das Etikettenband 130 durch die Antriebsvorrichtung 14 entweder kontinuierlich angetrieben werden, oder es kann ein getakteter Betrieb durchgeführt werden, bei dem zwischen den Spendevorgängen das Etikettenband 130 kurz angehalten wird, bis der nächste zu etikettierende Gegenstand 142 an der Spendevorrichtung 140 angeordnet ist. Heutige Hochleistungsetikettierer 12 spenden an der Spendevorrichtung 140 Etiketten 132 mit einer Etikettenbandgeschwindigkeit von beispielsweise 3,3 m/s im getakteten Betrieb, es sind also sehr große Geschwindigkeiten und Beschleunigungen möglich.

Die Drehung des Abwicklers 110 wird durch einen Pendel 112 beeinflusst, der in Abhängigkeit von der Spannung des Etikettenbands 130 seine Pendelstellung ändert.

Die Drehung der Aufwickelvorrichtung 10 wird durch ein Pendel 69 beeinflusst, der in Abhängigkeit von der Spannung des Trägerbands 131 seine Pendelstellung ändert. Hierzu ist beispielsweise eine - nicht dargestellte - Feder mit dem Pendel 69 verbunden, die das Pendel in eine Drehrichtung entgegen dem Uhrzeigersinn mit einer Kraft beaufschlagt, so dass die Trägerbandspannung gegen diese Kraft arbeiten kann. Das Pendel 69 kann auch als Hebel oder Arm bezeichnet werden. Das Pendel 69 dient einerseits der Messung der Bandspannung des Trägerbands 131.

Andererseits hat es auch die Funktion, durch seine Drehung einen Bandausgleich zu bewirken, damit die Bandspannung nicht zu groß oder zu niedrig wird.

### Zugmittelgetriebe

Fig. 2 zeigt den Etikettierer 12 mit der Aufwickelvorrichtung 10 von hinten in geschnittener Darstellung.

Um Etikettierer 12 ist eine Antriebsvorrichtung 14 vorgesehen, bspw. ein Elektromotor, ein Servoantrieb oder ein pneumatischer Antrieb. Die Antriebsvorrichtung 14 treibt eine Antriebswelle 20 an, wobei die Antriebswelle 20 über eine - nicht dargestellte - Antriebswalze das Etikettenband antreibt. Die Antriebswelle 20 ist zudem direkt oder indirekt mit einem Antriebswellenelement 21 verbunden, und über dieses Antriebswellenelement wird auch die Aufwickelvorrichtung 10 angetrieben. Hierzu ist ein Zugmittelgetriebe vorgesehen, welches eine Drehung des Antriebswellenelements 21 auf ein erstes Kupplungswellenelement 61 ermöglicht.

Das Zugmittelgetriebe 30 ist als formschlüssiges Zugmittelgetriebe mit einem Zugmittel 32 ausgebildet, welches Zugmittel 32 mit dem ersten Kupplungswellenelement 61 und dem Antriebswellenelement 21 zusammenwirkt und eine Drehmomentübertragung von dem Antriebswellenelement 21 auf das erste Kupplungswellenelement 61 ermöglicht. Der Weg des Zugmittels 32 wird zusätzlich durch eine Umlenkrolle 34 beeinflusst, und die Umlenkrolle 34 bewirkt eine Vergrößerung des Umfangsbereichs, über den das Zugmittel 32 an dem Antriebswellenelement 21 und an dem ersten Kupplungswellenelement 61 anliegt. Zudem kann die Öffnung im Etikettierer 12, die für den Weg des Zugmittels 32 vorgesehen ist, kleiner ausgebildet werden.

Das Zugmittelgetriebe 30 ist als Zahnriemengetriebe mit einem Zahnriemen als Zugmittel 32 und mit einer Riemenscheibe als erstem Kupplungswellenelement 61 ausgebildet. Das Antriebswellenelement 21 kann ebenfalls als Riemenscheibe ausgebildet werden.

Alternativ kann das Zugmittelgetriebe 30 als Kettengetriebe mit einer Kette als Zugmittel 32 ausgebildet werden, und das erste Kupplungswellenelement 61 und bevorzugt auch das Antriebswellenelement kann als Kettenrad ausgebildet werden.

Durch die formschlüssige Ausbildung des Zugmittels ist - anders als beispielsweise bei einem Rundriemengetriebe oder Keilriemengetriebe - kein Durchrutschen möglich. Dies ist vorteilhaft, da ein Durchrutschen bei einem Rundriemengetriebe zu Verschleiß und zu einer Verschmutzung im Bereich des Getriebes führt.

Die Aufwickelvorrichtung 10 hat einen Flansch 150, an dem Teile befestigt werden können. Das Pendel 69 mit der Bandführung 70 in Form einer Rolle ist dargestellt.

**Fig. 3** zeigt in schematischer Darstellung eine Seitenansicht der Aufwickelvorrichtung 10, und **Fig. 4** zeigt eine Draufsicht auf die Darstellung von Fig. 3. Die Antriebswelle 20 ist mit dem Antriebswellenelement 21 verbunden und das Antriebswellenelement 21 treibt das Zugmittel 32 an. Das Zugmittel 32 wirkt mit dem ersten Kupplungswellenelement 61 zusammen, und das erste Kupplungswellenelement 61 wirkt mit einem zweiten Kupplungswellenelement 62 als Energiespeicher 50 zusammen. Das zweite Kupplungswellenelement 62 ist mit einer Kupplungswelle 63 verbunden, und die Kupplungswelle 63 ist über eine Kupplung 60 mit einer Abtriebswelle 80 verbunden. Eine Drehung des ersten Antriebswellenelements 21 kann somit in eine Drehung der Abtriebswelle 80 umgesetzt werden, über die Kupplung 60 ist jedoch auch eine Trennung der Drehungen voneinander bzw. eine Trennung der Drehmomentübertragung möglich. Auf der Abtriebswelle 80 ist schematisch eine Rolle 90 zum Aufrollen des Trägerbands 131 befestigt.

### Rotativer Energiespeicher 50

**Fig. 5** zeigt den Energiespeicher 50, welcher das erste Kupplungswellenelement 61 und das zweite Kupplungswellenelement 62 umfasst. Der Energiespeicher befindet sich in einem ersten Zustand Z1. Das zweite Kupplungswellenelement 62 ist fest mit der Kupplungswelle 63 verbunden, und das erste Kupplungswellenelement 61 und das zweite Kupplungswellenelement 62 sind konzentrisch zur Kupplungswelle 63 angeordnet und relativ zueinander verdrehbar. Das der Kupplungswelle 63 zugeordnete erste Kupplungswellenelement 61 ist somit nur indirekt mit der Kupplungswelle 63 verbunden. In Fig. 5 kann bspw. das erste Kupplungswellenelement 61 relativ zum zweiten Kupplungswellenelement 62 in eine erste Drehrichtung 64 und in Abhängigkeit vom aktuellen Zustand des Energiespeichers 50 auch in eine zweite Drehrichtung 65 gedreht werden. Zwischen dem ersten Kupplungswellenelement 61 und dem zweiten Kupplungswellenelement 62 sind zwei Federelemente 52 angeordnet. Das Federelement 52 ist an einer Stelle 52a in Kontakt mit dem ersten Kupplungswellenelement 61 und an einer entgegengesetzten Stelle 52b in Kontakt mit dem zweiten Kupplungswellenelement 62, wobei das zweite Kupplungswellenelement 62 hierfür einen nach außen ragenden Vorsprung 62A aufweist, der fest mit dem Kupplungswellenelement 62 verbunden ist. Der Vorsprung 62A kann auch als Lappen bezeichnet werden.

Die Federelemente 52 sind beispielhaft als Schraubenfedern ausgebildet, und bevorzugt wird eine Bogenfeder mit Krümmung verwendet. Es sind aber auch andere Federelemente 52 wie beispielsweise Tellerfedern möglich.

Das zweite Kupplungswellenelement 62 liegt gegen ein erstes Dämpfungsglied 66 an, welches erste Dämpfungsglied 66 bspw. aus einem PU-Schaum wie Vulkollan oder aus einem Elastomer ausgebildet ist. Hierdurch wird gleichzeitig ein Anschlag gebildet. Über die relative Drehposition dieses Anschlags kann bestimmt werden, ob das Federelement 52 im ersten Zustand Z1 eine Vorspannung hat und wie groß diese ggf. ist. Die Vorspannung kann aber beispielsweise auch über die Wahl des Federelements 52 erfolgen. Ein erster Anschlag 68 ist am ersten Kupplungswellenelement 61 vorgesehen, und am ersten Anschlag 68 ist ein Dämpfungsglied 67 vorgesehen, welches beispielsweise aus einer Weichkomponente eines 2K-Spritzgussverfahrens, aus einem Elastomer oder aus einem PU-Schaum ausgebildet ist. Die Federelemente 52 sind im ersten Zustand Z1 entspannt oder leicht vorgespannt, und das zweite Kupplungswellenelement 62 liegt gegen das Dämpfungsglied 67 an.

**Fig. 6** zeigt den Energiespeicher 50 in einem zweiten Zustand Z2, in dem im Federelement 52 zusätzliche potenzielle Energie gespeichert ist. Die Lage des zweiten Kupplungswellenelements 62 ist im Hinblick auf Fig. 5 unverändert dargestellt, das erste Kupplungswellenelement 61 ist jedoch gegenüber der Darstellung von Fig. 5 in die Drehrichtung 64 relativ zum zweiten Kupplungswellenelement 62 verdreht worden. Hierdurch ist das Federelement 52, welches zwischen dem ersten Kupplungswellenelement 61 und dem zweiten Kupplungswellenelement 62 angeordnet ist, komprimiert. Der erste Anschlag 68 liegt gegen das zweite Kupplungswellenelement 62 an und verhindert somit eine weitere Drehung in die Drehrichtung 64 relativ zum zweiten Kupplungselement 62.

### Funktionsweise des rotativen Energiespeichers 50

Das Zugmittel 32 (vgl. Fig. 2 und Fig. 3) bewirkt aufgrund einer Drehung des Antriebswellenelements 21 eine Drehung des ersten Kupplungswellenelements 61 mit einem Übersetzungsverhältnis i, welches Verhältnis i dem Quotienten aus der Drehzahl des Antriebswellenelements 21 und der Drehzahl des ersten Kupplungswellenelements 61 entspricht. Es gilt also $i = n _ 21 / n _ 61$

Bei geschlossener Kupplung 60 (vgl. Fig. 4) wird die Drehung des ersten Kupplungswellenelements 61 auf das zweite Kupplungswellenelement 62 und anschließend über die Kupplung 60 auf die Antriebswelle 80 übertragen und führt zu einer Drehung der Rolle 90. Ohne Einwirkung des Energiespeichers 50 und ohne Schlupf in der Kupplung 60 besteht also auch ein vorgegebenes Übersetzungsverhältnis i_0 zwischen der Drehzahl des Antriebswellenelements 21 und der Abtriebswelle 80, das auch als Grund-Übersetzungsverhältnis i_0 bezeichnet werden kann. Das Grund-Übersetzungverhältnis i_0 tritt beispielsweise auf, wenn das Antriebswellenelement 21 mit konstanter Drehzahl oder nur geringer Beschleunigung der Drezahl betrieben wird, und es ist durch den mechanischen Aufbau vorgegeben, beispielsweise über die Anzahl der Zähne.

Wenn die Kupplung 60 bspw. als Reibkupplung ausgebildet ist, kann es zu Schlupf kommen, wenn aufgrund der großen Trägheit der Rolle 90 das über die Kupplung 60 zu übertragende Drehmoment größer als ein maximal von der Kupplung 60 übertragbares Drehmoment wird. Die Drehung des ersten Kupplungswellenelements 61 wird in diesem Fall nur teilweise auf die Abtriebswelle 80 übertragen, und teilweise wird sie in der Kupplung 60 durch Reibung in Wärme umgesetzt.

Um den Schlupf in der Kupplung 60 zu verringern oder bevorzugt komplett zu verhindern, ist der Energiespeicher 50 vorgesehen. Bei einer starken Beschleunigung des Zugmittels 32 in die in Fig. 5 eingezeichnete Drehrichtung 64 wird das Federelement 52 aufgrund der Trägheit der Kupplungswelle 63 und der mit dieser verbundenen Abtriebswelle 80 und Rolle 90 komprimiert bzw. gespannt, die Bewegung des ersten Kupplungswellenelements 61 in die Drehrichtung 64 wird also nicht sofort auf die Kupplungswelle 63 übertragen, sondern teilweise als potenzielle Energie 52 gespeichert. Bei einer Relativbewegung des ersten Kupplungswellenelements 61 zum zweiten Kupplungswellenelement 62 in die Drehrichtung 64 wird bei der Komprimierung des Federelements 52 die Drehbewegung des ersten Kupplungswellenelements 61 nur teilweise auf das zweite Kupplungswellenelements 62 und damit auf die Kupplungswelle 63 übertragen, und dies führt zu einer Erhöhung des Übersetzungsverhältnisses i, da sich die Kupplungswelle 63 vergleichsweise langsamer dreht als beim Grund-Übersetzungsverhältnis i_0. Beim Speichern von Energie im Federelement 52 gilt also i > i_0. Der Energiespeicher 50 geht somit ausgehend vom Zustand Z1 von Fig. 5 in den Zustand Z2 von Fig. 6 oder zumindest teilweise in Richtung des Zustands Z2 von Fig. 6 über.

Wenn das Federelement 52 komprimiert ist, ist es bestrebt, sich wieder zu entspannen und die potenzielle Energie abzugeben. Dies erfolgt dadurch, dass das Federelement 52 das zweite Kupplungswellenelement 62 relativ zum ersten Kupplungswellenelement 61 in die Drehrichtung 64 verdreht. Beim Entspannen des Federelements 52 wird somit die im Federelement 52 gespeicherte potenzielle Energie wieder abgegeben, und das Übersetzungsverhältnis i wird gegenüber dem Grund-Übersetzungsverhältnis i_0 ohne Einfluss des Energiespeichers 50 erniedrigt, da die Drehzahl n_63 der Kupplungswelle 63 bei der Abgabe der potenziellen Energie im Verhältnis zur Drehzahl n_61 des ersten Kupplungswellenelements 61 erhöht wird. Bei der Abgabe der potenziellen Energie gilt somit i < i_0.

Die Betrachtung der Relativdrehung zwischen dem ersten Kupplungswellenelement 61 und dem zweiten Kupplungswellenelement 62 vereinfacht die Betrachtung des Energieflusses. Das eigentliche Aufrollen des Trägerbands 131 findet jedoch üblicherweise nur in eine Drehrichtung statt, und sowohl das erste Kupplungswellenelement 61 als auch das zweite Kupplungswellenelement 62 drehen sich bei einer Drehmomentübertragung grundsätzlich in die gleiche Drehrichtung 64. Hierbei ist die Drehzahl n_62 des zweiten Kupplungswellenelements 62 beim Speichern von Energie im Energiespeicher (Übergang in Richtung von Z1 zu Z2) etwas niedriger als die Drehzahl n_61 des ersten Kupplungswellenelements 61, und beim Abgeben von Energie aus dem Energiespeicher (Übergang in Richtung von Z2 zu Z1) ist die Drehzahl n_62 etwas höher als die Drehzahl n_61, wobei sich beide Kupplungswellenelemente 61, 62 üblicherweise in die gleiche Drehrichtung 64 drehen.

Der Energiespeicher 50 bewirkt also eine verzögerte Übertragung der vom Antriebswellenelement 21 übertragenen Energie bzw. des vom Antriebswellenelement 21 übertragenen Drehmoments auf die Kupplungswelle 63 bzw. auf die Abtriebswelle 80.

Das Dämpfungsglied 67 am Anschlag 68 verhindert einen harten Anschlag des Anschlags 68 gegen das zweite Kupplungswellenelement 62. Versuche haben ergeben, dass bei einem harten Anschlag ein Drehmoment wie ein Ruck über das Zugmitteilgetriebe 30 auf die Antriebswelle 20 (vgl. Fig. 2) übertragen werden kann, und eine solche Drehmomentübertragung auf die Antriebswelle 20 kann zu Problemen und Ungenauigkeiten führen, wenn beispielsweise ein Antrieb mit Lageregelung verwendet wird. Insbesondere bei einer gleichzeitigen Nutzung des Antriebs bzw. der Antriebswelle 20 für die Bewegung eines Etikettenbands sind insbesondere negative Bewegungen unerwünscht. Daher hat sich das Dämpfungsglied 67 als sehr positiv für die Funktion der Aufrollvorrichtung 10 erwiesen, und in gleicher Weise das Dämpfungsglied 66.

**Fig. 7** zeigt vier Kurven 201, 202, 203, 204, die jeweils eine Geschwindigkeit des Bands 131 an unterschiedlichen Stellen anzeigt.

Die Linie 201 zeigt die Geschwindigkeit, mit der das Trägerband 131 vom Etikettierer 12 (vgl. Fig. 1) bei einem Spendevorgang im getakteten Betrieb beschleunigt und wieder abgebremst wird. Das Profil ist beispielhaft ein Rampenprofil, mit einer ansteigenden Rampe, einem Bereich mit konstanter Geschwindigkeit und einer abfallenden Rampe. Es sind auch andere Profile möglich, beispielsweise mit variabler Geschwindigkeit im mittleren Bereich. Es wird also immer ein Etikett gespendet und anschließend das Etikettenband wieder gestoppt, bis der nächste zu etikettierende Gegenstand bereit steht.

Die Linie 202 zeigt die Geschwindigkeit, mit der das Band auf die Rolle 90 aufgewickelt wird. Bei der Verwendung eines zusätzlichen Antriebs für die Aufwickelvorrichtung 10 kann die Drehzahl auf die erforderliche Drehzahl geregelt werden. Wenn allerdings wie im Ausführungsbeispiel direkt der Antrieb für den Etikettierer 12 verwendet wird, was auch als Passivfunktion des Hauptantriebs bezeichnet werden kann, ist die Geschwindigkeit abhängig davon, wie viel Band 131 bereits auf die Rolle 90 aufgewickelt wurde, da sich der Durchmesser des aufgewickelten Bads 131 beim Aufwickeln erhöht. Die Geschwindigkeit wird bspw. so eingestellt, dass bei einer leeren Rolle 90 eine Maximalgeschwindigkeit auftritt, die 110 Prozent der Geschwindigkeit des Bands 131 am Etikettierer 12 entspricht. Hierdurch hat man eine Reserve, wenn bspw. ein Schlupf in der Kupplung 60 auftritt oder wenn das Band 131 bspw. am Anfang nicht gespannt ist.

Die Linie 203 zeigt die Geschwindigkeit des Bands an der Rolle 90, wenn ein Schlupf an der Kupplung 60 auftritt und kein Energiespeicher 50 vorgesehen ist. Aufgrund der starken Beschleunigung bei der ansteigenden Rampe kommt es in der Kupplung 60 zu einem Schlupf, und die Drehbewegung wird in der Kupplung 60 am Anfang weitgehend in Reibungswärme umgesetzt, nicht jedoch in eine Drehung der Rolle 90. Ab einem bestimmten Zeitpunkt greift die Kupplung, und die Abtriebswelle 80 wird stark beschleunigt. Kurz nach Erreichen der maximalen Drehzahl wird aufgrund der abfallenden Flanke jedoch wieder die Bandgeschwindigkeit erniedrigt. Der insgesamt zurückgelegte Weg entspricht der Fläche unter der jeweiligen Kurve. Die Fläche unter der Kurve 203 ist geringer als die Fläche unter der Kurve 201, und daher wickelt die Aufwickelvorrichtung 10 weniger Band auf als der Etikettierer 12 Band bewegt. Dies kann dazu führen, dass das Band nicht mehr gestrafft ist oder sogar zum Boden absinkt oder sich in einem anderen Teil verfängt. Das ist ein unerwünschter Zustand. Ein Schlupf in der Kupplung 60 hat in Versuchen insbesondere bei sehr kurzen Etiketten mit hohen Beschleunigungen zu Problemen geführt, da sich die Kupplung 60 durch den in kurzen Abständen auftretenden Schlupf stark erhitzt hat und der Antrieb der Rolle 90 unzureichend war. Auch bei längeren Etiketten war die Erhitzung der Kupplung 60 kritisch, der Antrieb der Rolle war jedoch weniger kritisch.

Es wurden auch Versuche mit einer Kupplung mit großer Kupplungskraft durchgeführt, um den Schlupf zu verringern. Diese Versuche haben dazu geführt, dass ein großes Drehmoment auf den Antrieb des Etikettierers 20 übertragen wurde, und der Antrieb hat eine Überlast gemeldet.

Die Linie 204 zeigt die Bandgeschwindigkeit an der Aufwickelvorrichtung 10 unter Verwendung des Energiespeichers 50. Da die durch das Zugmittel 32 hervorgerufene Bewegung nur teilweise auf die Kupplungswelle 63 übertragen wird und teilweise zur Speicherung potenzieller Energie im Energiespeicher 50 verwendet wird, kann die Abtriebswelle 80 mit der Rolle 90 der Bewegung der Kupplungswelle 63 folgen. Es tritt also kein oder nur ein geringer Schlupf in der Kupplung 60 auf. Die im Energiespeicher gespeicherte potenzielle Energie wird zu einem späteren Zeitpunkt in eine zusätzliche Drehung der Kupplungswelle 63 und damit auch der Abtriebswelle 80 umgesetzt, und es kann hierdurch auch eine Erhöhung der maximalen Drehzahl der Abtriebswelle 80 und damit eine Erhöhung der Bandgeschwindigkeit auftreten. Die Fläche unter der Linie 204 ist größer als die Fläche unter der Linie 201, und die Aufwickelvorrichtung 10 kann daher gut arbeiten.

Die Ausführungen gelten für eine geschlossene Kupplung 60. Bei einer geöffneten Kupplung 60 ist die an der Kupplungswelle 63 anhängende Masse viel kleiner, und daher kann das zweite Kupplungswellenelement 62 problemlos dem ersten Kupplungswellenelement 61 folgen, und es tritt entweder keine oder nur eine geringe Komprimierung des Federelements 52 auf.

**Fig. 8** zeigt ein weiteres Ausführungsbeispiel für den Energiespeicher 50. Der Energiespeicher 50 befindet sich im nicht energiegeladenen Zustand Z1 vergleichbar zu Fig. 5. Am zweiten Kupplungswellenelement 62 ist ein erster Anschlag 68 vorgesehen, welcher sich in den inneren Bereich des Federelements 52 erstreckt.

Das Federelement 52 ist wie in Fig. 5 als Schraubenfeder ausgebildet, und bevorzugt wird eine Bogenfeder mit Krümmung verwendet. Der Anschlag 68 ist bevorzugt entsprechend gekrümmt, und wenn sich das erste Kupplungswellenelement 61 relativ zum zweiten Kupplungswellenelement 62 in die Drehrichtung 64 bewegt, gerät der Anschlag 68 nach einer vorgegebenen Drehbewegung in Kontakt mit dem ersten Kupplungswellenelement 61. Die gezeigte Ausführung des Anschlags 68 ist vorteilhaft, da der Anschlag 68 gleichzeitig als Führung für das Federelement 52 ausgebildet ist. Der Anschlag 67 kann am freien Ende ein Dämpfungsglied 67 aufweisen, welches ganz oder teilweise aus einem elastischen Material ausgebildet ist, bspw. aus einem Elastomer, und hierdurch kann zusätzlich eine Dämpfung durch den Anschlag 68 erzielt werden, wenn dieser gegen das erste Kupplungswellenelement 61 bewegt wird.

### Linearer Energiespeicher 50

**Fig. 9** zeigt ein weiteres Ausführungsbeispiel des Energiespeichers 50, wobei sich der Energiespeicher in einem ersten Zustand Z1 befindet. Die Antriebswelle 20 und die Kupplungswelle 63 sind über ein Zugmittelgetriebe 30 mit Umlenkrollen 75, 76 miteinander verbunden. Das Zugmittelgetriebe 30 hat ein Zugmittel 32, welches in Kontakt mit der Antriebswelle 20 und der Kupplungswelle 63 ist. Der Energiespeicher 50 hat eine Schlittenführung 53 und einen Schlitten 54, welcher Schlitten 54 relativ zur Schlittenführung 53 verschiebbar ist. Zwischen dem Schlitten 54 und der Schlittenführung 53 ist mindestens ein Federelement 52 angeordnet, und der Schlitten 54 hat mindestens eine erste Umlenkrolle 55, welche in Kontakt mit dem Zugmittel 32 ist. Der Weg des Zugmittels 32 verläuft von der Antriebswelle 20 zur Kupplungswelle 63 und von der Kupplungswelle 63 zurück zur Antriebswelle 20. Dieser Weg kann in einen ersten Teilweg 33A und einen zweiten Teilweg 33B unterteilt werden, wobei beide Teilwege 33A und 33B jeweils zwischen der Antriebswelle 20 und der Kupplungswelle 63 verlaufen. Der erste Teilweg 33A geht an der ersten Umlenkrolle 55 vorbei, so dass das Zugmittel 32 in Kontakt mit der ersten Umlenkrolle 55 steht. Die zweite Umlenkrolle 56 steht ebenfalls in Kontakt mit dem Zugmittel 32, jedoch im Bereich des zweiten Teilwegs 33B.

**Fig. 10** zeigt das Zugmittelgetriebe 30 der Aufwickelvorrichtung 10 von Fig. 9 in einem zweiten Zustand Z2 des Energiespeichers 50. Der Schlitten 54 ist im Vergleich zu Fig. 9 in eine Richtung 57 nach rechts verfahren. Diese Verschiebung des Schlittens 54 führt zu einer Verschiebung der ersten Umlenkrolle 55 und der zweiten Umlenkrolle 56, und hierdurch verkürzt sich relativ zum Zustand Z1 von Fig. 9 der erste Teilweg 33A, und der zweite Teilweg 33B verlängert sich. Dies ist erkennbar bei Betrachtung des Abstands 59 zwischen dem Schlitten 54 und einer Kante der Schlittenführung 53. Durch die Verschiebung des Schlittens in die Richtung 57 wird der Teilweg zwischen der Antriebswelle 20 und der ersten Umlenkrolle 55 und der Teilweg zwischen der ersten Rolle 55 und der Umlenkrolle 75 kleiner, und in gleicher Weise wird der Teilweg zwischen der Kupplungswelle 63 und der zweiten Umlenkrolle 56 sowie der Teilweg zwischen der zweiten Umlenkrolle 56 und der Umlenkrolle 76 größer. Bei einer Bewegung des Zugmittels 32 in die Richtung 35 und einer Verkürzung des ersten Teilwegs 33A muss sich die Antriebswelle 20 mehr drehen, um die gleiche Drehbewegung der Kupplungswelle 63 zu bewirken. Beim Übergang des Energiespeichers vom ersten Zustand Z1 von Fig. 9 zum zweiten Zustand Z2 von Fig. 10 wird somit die Drehzahl der Kupplungswelle 63 im Verhältnis zur Drehzahl ohne die Einwirkung des Energiespeichers 50 erniedrigt, und hierdurch erhöht sich das Übersetzungsverhältnis i relativ zu einem Grund-Übersetzungsverhältnis i_0, wenn der Energiespeicher 50 nicht bewegt wird. In Fig. 10 ist der Energiespeicher 50 geladen, da das Federelement 52 gespannt ist. Wenn der Schlitten 54 anschließend wieder in die Richtung 58 bewegt wird, vergrößert sich der erste Teilweg 33A, und der zweite Teilweg 33B wird wieder kleiner. Hierdurch wird eine zusätzliche Drehung der Kupplungswelle 63 bewirkt, und das Übersetzungsverhältnis i wird bei dieser Zustandsänderung kleiner als das vorgegebene Übersetzungsverhältnis des Zugmittelgetriebes 30 ohne die Einwirkung des Energiespeichers 50.

Die zweite Umlenkrolle 56 dient zum Längenausgleich des Wegs für das Zugmittel 32. Dieser Längenausgleich ist vorteilhaft, er kann aber auch durch eine zusätzliche Längenausgleichvorrichtung erzielt werden. Die zweite Umlenkrolle 56 ist also nicht zwingend erforderlich.

An den Endposition des Schlittens 54, wie sie in Fig. 9 (Z1) als erste Endposition und in Fig. 10 (Z2) als zweite Endposition gezeigt sind, ist jeweils ein Dämpfungsglied 66 bzw. 67 vorgesehen, welches dazu ausgebildet ist, die Bewegung des Schlittens 54 zur jeweiligen Endposition hin zu dämpfen. Es kann in Abhängigkeit vom Anwendungsfall auch ausreichend sein, nur an einer der Endpositionen ein Dämpfungsglied 66 vorzusehen. Die Dämpfungsglieder 66, 67 haben die gleiche Funktion wie die Dämpfungsglieder 66, 67 von Fig. 5.

Bevorzugt ist mindestens eine Endposition des Schlittens 54 durch einen Anschlag definiert, bevorzugt beide Endpositionen. Die Anschläge können auch durch die Dämpfungsglieder 66, 67 ausgebildet werden, indem diese als Anschläge mit gummielastischem Ende oder mit einem anderen relativ weichen Material wie PU-Schaum ausgebildet werden. Die Anschläge und Dämpfungsglieder können aber auch in den Ausführungsbeispielen als separate Bauteile ausgebildet werden.

Der Energiespeicher 50 von Fig. 9 und Fig. 10 hat den gleichen Effekt wie der Energiespeicher von Fig. 5 und Fig. 6. Wenn bei geschlossener Kupplung 60 eine Masse mit großem Trägheitsmoment mit der Kupplungswelle 63 verbunden ist und die Antriebswelle 20 eine starke Beschleunigung durchführt, wird ein Teil der Bewegung des Zugmittels 32 nicht unmittelbar in eine Drehung der Kupplungswelle 63 umgesetzt, sondern der Energiespeicher 50 wird aktiviert und bewegt sich vom ersten Zustand Z1 der Fig. 9 in Richtung zum zweiten Zustand Z2 der Fig. 10. Wenn die Kupplungswelle 63 mit der verbundenen trägen Masse in Drehung geraten ist, kann der Energiespeicher 50 die im Federelement 52 gespeicherte Energie wieder abgeben und hierdurch eine zusätzliche Drehung der Kupplungswelle 63 bewirken.

Dies führt zu einer Entlastung der Kupplung 60, da die Gefahr eines Schlupfs verringert oder ganz verhindert wird, und die Bewegung des Zugmittels 32 kann hierdurch vollständig oder zumindest mehr in eine Drehung der Kupplungswelle 63 umgesetzt werden als ohne Verwendung eines Energiespeichers 50.

Bei der Verwendung des linearen Energiespeichers von Fig. 9 und Fig. 10 kann das der Kupplungswelle 63 zugeordnete erste Kupplungswellenelement 61 direkt mit der Kupplungswelle 63 verbunden sein, oder es kann zusätzlich der rotatorische Energiespeicher von Fig. 5 und Fig. 6 eingesetzt werden, wodurch eine indirekte Verbindung zwischen der Kupplungswelle 63 und dem ersten Kupplungswellenelement 61 entsteht.

Beim linearen Energiespeicher der Fig. 9 und Fig. 10 kann das Federelement 52 auch durch ein am Schlitten 54 befestigtes Seil ersetzt werden, das nach links verläuft und über eine Umlenkrolle umgelenkt wird, so dass es nach unten hängt. Am unteren Ende des Seils kann ein Gewicht angebracht werden, so dass ein Verfahren des Schlittens 54 nach rechts das Gewicht anhebt und damit auch die potenzielle Energie in Form von Lageenergie erhöht.

**Fig. 11** zeigt im Schnitt eine Aufwickelvorrichtung 10 mit dem Energiespeicher 50 von Fig. 9 und Fig. 10. Das Zugmittel 32 verläuft von dem Antriebswellenelement 21 über eine Umlenkrolle zur Umlenkrolle 76, weiter zur zweiten Umlenkrolle 56, weiter zum ersten Kupplungswellenelement 61, zur Umlenkrolle 75, zur ersten Umlenkrolle 55 und zurück zum Antriebswellenelement 21.

Das Zugmittel 32 verläuft parallel zur ersten Umlenkrolle 55 und zur zweiten Umlenkrolle 56, und dies hat den Vorteil, dass der Längenausgleich bei einer Verschiebung des Schlittens 54 genau gleich ist.

**Fig. 12** zeigt in einem versetzten Schnitt die Aufwickelvorrichtung 10 von Fig. 11. Der Schlitten 54 ist sowohl nach links als auch nach rechts durch jeweils zwei Federelemente 52 mit der Schlittenführung 53 verbunden. Hierdurch wird zum einen die Rückstellkraft der Federelemente 52 erhöht, und zum anderen kann der Schlitten 50 auch nach links verfahren, wenn das Antriebswellenelement 21 abbremst, also beispielsweise bei der abfallenden Flanke von Fig. 7. Bevorzugt sind auch Dämpfungsglieder 66, 67 vorgesehen, die die Bewegung des Schlittens 54 an gewünschten Endpositionen dämpfen.

**Fig. 13** zeigt eine Variante des Energiespeichers 50 von Fig. 5. Wie beim Energiespeicher 50 von Fig. 11 und Fig. 12 sind in beide relativen Drehrichtungen Federelemente 52 vorgesehen. So kann der Energiespeicher 50 auch bei einer Bremsung durch das Antriebswellenelement unterstützend wirken, wobei eine Drehung des zweiten Kupplungswellenelements 62 relativ zum ersten Kupplungswellenelement 61 in die Richtung 65 von einem energetischen Grundzustand Z1 zu einem energiegeladenen Zustand Z2' möglich ist, und anschließend wieder ein Übergang vom Zustand Z2' zum Grundzustand Z1. Es sind auch Dämpfungsglieder 66, 67 vorgesehen.

Anders ausgedrückt ist das Federelement 52 dazu ausgebildet, bei einer Relativdrehung des ersten Kupplungswellenelements 61 zum zweiten Kupplungswellenelement 62 in eine erste vorgegebene Drehrichtung 64 bereichsweise potenzielle Energie in Form von Federenergie aufzunehmen, nämlich bei einer Drehung vom Zustand Z1 in Richtung zum Zustand Z2, und bei einer Relativdrehung in die der ersten Drehrichtung 64 entgegengesetzte zweite Drehrichtung 65 bereichsweise die zuvor gespeicherte potenzielle Energie wieder abzugeben, nämlich bei einer Drehung vom Zustand Z2 zurück in Richtung zum Zustand Z1.

Zusätzlich ist das Federelement 52 dazu ausgebildet, bei einer Relativdrehung des ersten Kupplungswellenelements 61 zum zweiten Kupplungswellenelement 62 in eine vorgegebene Drehrichtung 65 bereichsweise potenzielle Energie in Form von Federenergie aufzunehmen, nämlich bei einer Drehung vom Zustand Z1 in Richtung zum Zustand Z2', und bei einer Relativdrehung in die dieser Drehrichtung 65 entgegengesetzte Drehrichtung 64 bereichsweise die zuvor gespeicherte potenzielle Energie wieder abzugeben, nämlich bei einer Drehung vom Zustand Z2' zurück in Richtung zum Zustand Z1.

**Fig. 14** zeigt ein Diagramm mit dem Verlauf des Übersetzungsverhältnisses i über die Zeit t bei einer Beschleunigung unter Verwendung eines der gezeigten Energiespeicher. Betrachtet wird das Übersetzungsverhältnis i = n_20 / n_63, also das Verhältnis zwischen der Drehzahl der Antriebswelle 20 und der Kupplungswelle 63.

Ein Wert i0 zeigt das Grund-Übersetzungsverhältnis des Zugmittelgetriebes 30, wenn der Energiespeicher 50 unverändert bleibt. Zu einem Zeitpunkt t0 beginnt bspw. die aufsteigende Rampe von Fig. 7, und da die träge Masse an der Kupplungswelle 63 nicht unmittelbar folgen kann, führt der Energiespeicher 50 eine Zustandsänderung vom Zustand Z1 in Richtung zum Zustand Z2 durch. Hierbei wird das Übersetzungsverhältnis i zeitweise erhöht, bis der Energiespeicher 50 in einen Zustand Z2 angelangt ist, bei dem keine weitere Energie gespeichert wird. Dies ist zum Zeitpunkt t1 der Fall.

Anschließend ändert sich der Zustand des Energiespeichers 50 vom Zustand Z2 zurück zum Zustand Z1

Zum Zeitpunkt t2 ist der Energiespeicher 50 geleert, und das Übersetzungsverhältnis i entspricht wieder dem Grund-Übersetzungsverhältnis i0 des Zugmittelgetriebes 30.

Zur Erläuterung wird immer von einer Bewegung zwischen dem ersten Zustand Z1 und dem zweiten Zustand Z2 gesprochen. Es wird aber nicht jedes Mal einer der Endzustände Z1, Z2 erreicht, und die Menge der im Energiespeicher gespeicherten potenziellen Energie ist von vielen Faktoren abhängig, insbesondere von der Beschleunigung der Antriebswelle 20 und von der Masse der Rolle 90.

**Fig. 15** zeigt ein Diagramm mit dem Verlauf des Übersetzungsverhältnisses i über die Zeit t bei einer Abbremsung durch die Antriebswelle 20 unter Verwendung eines der gezeigten Energiespeicher von Fig. 12 oder Fig. 13. Betrachtet wird das Übersetzungsverhältnis i = n_20 / n_63, also das Verhältnis zwischen der Drehzahl der Antriebswelle 20 und der Kupplungswelle 63.

Ein Wert i0 zeigt das Grund-Übersetzungsverhältnis des Zugmittelgetriebes 30, wenn der Energiespeicher 50 unverändert bleibt. Zu einem Zeitpunkt t0 beginnt bspw. die abfallende Rampe von Fig. 7, und da die rotierende träge Masse an der Kupplungswelle 63 nicht sofort abgebremst werden kann, führt der Energiespeicher 50 eine Zustandsänderung vom Zustand Z1 in Richtung zum Zustand Z2' durch. Hierbei wird das Übersetzungsverhältnis i zeitweise erniedrigt, bis der Energiespeicher 50 im Zustand Z2' ist, bei dem keine weitere Energie gespeichert wird. Dies ist zum Zeitpunkt t1 der Fall.

Anschließend ändert sich der Zustand des Energiespeichers 50 vom Zustand Z2' zurück zum Zustand Z1, wobei das Übersetzungsverhältnis i in diesem Bereich erhöht ist, da die Kupplungswelle 63 zusätzlich bei der Umwandlung der Energie aus den Federelementen 52 gebremst wird.

Zum Zeitpunkt t2 ist der Energiespeicher 50 geleert, und das Übersetzungsverhältnis i entspricht wieder dem Grund-Übersetzungsverhältnis i0 des Zugmittelgetriebes 30.

**Fig. 16** zeigt in einem Schnitt entlang der Schnittlinie XV von Fig. 2 den Bereich der Kupplungswelle 63.

Am Gehäuseflansch 150 ist ein Bolzen 152 befestigt, bspw. durch eine Schraubverbindung. Der Bolzen 152 ist zur Erleichterung des Verständnisses mit Punkten gekennzeichnet. Im Bolzen 152 wird die Abtriebswelle 80 geführt, und am linken Ende der Abtriebswelle 80 ist ein Topf 84 drehfest befestigt. Die Kupplungswelle 63 ist auf der Abtriebswelle 80 drehbar gelagert und mit dem zweiten Kupplungswellenelement 62 drehfest verbunden, bevorzugt einstückig ausgebildet. Am zweiten Kupplungswellenelement 62 ist eine Kupplungsscheibe 85 vorgesehen, welche dazu ausgebildet ist, mit dem Topf 84 zusammen zu wirken, um so ein Schließen der Kupplung 60 unter Bildung einer Reibschlussverbindung zu ermöglichen. Das zweite Kupplungswellenelement 62 ist über ein oder mehrere Lager 162 mit dem ersten Kupplungswellenelement 61 verbunden und steht über die Federelemente 52 in Wirkverbindung mit dem ersten Kupplungswellenelement 61. Der Energiespeicher 50 umfasst das erste Kupplungswellenelement 61, das zweite Kupplungswellenelement 62 und das Federelement 52, und er entspricht dem Energiespeicher von Fig. 5.

Das Zugmittel 32 ist in Kontakt mit dem ersten Kupplungswellenelement 61 und kann dieses antreiben. Ein Klemmstück 160 ist mit dem rechten Ende der Abtriebswelle 80 verbunden, und an der linken Seite des Klemmstücks 160 ist ein Axiallager 158 angeordnet. Auf dem Bolzen 152 sitzt eine Buchse 156, wobei zwischen dem Bolzen 152 und der Buchse 156 ein Gewinde 153 vorgesehen ist. Das Pendel 69 ist drehfest mit der Buchse 156 verbunden, und hierdurch führt eine Verdrehung des Pendels 69 zu einer Relativdrehung zwischen der Buchse 156 und dem Bolzen 152 und über das Gewinde 153 gleichzeitig zu einer axialen Verschiebung der Buchse 156 relativ zum Bolzen 152. Wenn die Buchse 156 durch die axiale Verschiebung nach rechts verschoben wird, drückt sie gegen das Axiallager 158 und über dieses gegen das Klemmstück 160. Hierdurch wird die Abtriebswelle 80 nach rechts verschoben, und dies führt zu einer Verklemmung zwischen dem Topf 84 und dem zweiten Kupplungselement 62 bzw. der Kupplungsscheibe 85. Hierdurch entsteht eine Reibverbindung zwischen dem zweiten Kupplungswellenelement 62 und der Abtriebswelle 80, und ein Drehmoment kann vom Zugmittel 32 über die Kupplung 60 auf die Abtriebswelle 80 übertragen werden. Wenn dagegen die Buchse 156 relativ zum Bolzen 152 nach links verschoben ist, entfernt sich der Topf 84 von der Reibscheibe 85, und die Kupplung 60 ist geöffnet. Das Gewinde hat im Ausführungsbeispiel einen axialen Versatz von ungefähr 1 mm bei einer Drehung des Pendels 69 um 90°, die Kupplung 60 benötigt also nur eine kleine axiale Verschiebung des Topfs 84, um zwischen geöffnetem und geschlossenem Zustand zu wechseln.

Durch das gezeigte vorteilhafte Ausführungsbeispiel kann eine Änderung der Pendelstellung des Pendels 69 direkt in ein Öffnen oder Schließen der Kupplung 60 umgewandelt werden. Es ist natürlich auch möglich, bspw. eine elektronische Kupplung 60 zu verwenden und die Stellung des Pendels 69 über einen Sensor zu ermitteln, um in Abhängigkeit vom ermittelten Wert die Kupplung 60 zu beeinflussen.

Die Ausbildung mit der Ausbildung des Bolzens 152 als Hohlwelle ermöglicht einen kompakten Aufbau. Die Abtriebswelle 80 könnte aber beispielsweise auch nach links weitergeführt werden, und es könnte eine einfache Scheibenkupplung verwendet werden.

### Bremsvorrichtung 200

**Fig. 17** zeigt eine Bremsvorrichtung 200 zur Bremsung der Abtriebswelle 80 in einem ersten Zustand B1. Die Bremsvorrichtung 200 ist beispielhaft als Bandbremse ausgebildet. Die Bremsvorrichtung 200 hat einen Grundkörper 210, welcher an einem Lagerpunkt 212 drehbar gelagert ist. Am Grundkörper 210 ist ein Band 214 befestigt, welches sich im Ausführungsbeispiel vom Grundkörper 210 um den Topf 84 herum zurück zum Grundkörper erstreckt. Das Band 214 bildet also eine Schleife. Wenn der Grundkörper 210 im Uhrzeigersinn (vgl. Pfeil 230) um den Lagerpunkt 212 gedreht wird, spannt sich das Band 214 um den Topf 84, und dies führt zu einer Bremsung durch die Reibung zwischen dem Topf 84 und dem Band 214. Wenn der Grundkörper 210 anschließend wieder gegen den Uhrzeigersinn gedreht wird, geht die Bremswirkung durch Reibung zurück, und der Topf 84 und damit auch die mit dem Topf 84 verbundene Abtriebswelle 80 können sich drehen. Der Grundkörper 210 wird im Ausführungsbeispiel durch ein Federelement 216 in Richtung des Pfeils 230 mit einer Kraft beaufschlagt, so dass im Grundzustand eine Bremswirkung eintritt. Eine Rolle 220 ist am Grundkörper 210 befestigt, und die Rolle 220 ist in Kontakt mit einem Exzenter 218. Das Pendel 69 weist im Wesentlichen nach oben, und in dieser Stellung drückt der mit dem Pendel 69 verbundene Exzenter 218 den Grundkörper 210 gegen den Uhrzeigersinn, so dass die Bremsvorrichtung 210 deaktiviert ist. Die Richtung des größten Hebels bzw. Abstands des Exzenters von der Drehachse ist durch einen Strich angedeutet.

**Fig. 18** zeigt die Bremsvorrichtung 200 in einem zweiten Zustand B2. Das Pendel 69 ist gegen den Uhrzeigersinn durch eine gestiegene Bandspannung verdreht worden, und durch die Verdrehung des Pendels 69 ist der Exzenter 218 ebenfalls verdreht worden, so dass die Stelle des größten Radius von der Rolle 220 weg zeigt. Diese Verdrehung des Exzenters 218 ermöglicht eine Auslenkung des Basisteils 210 im Uhrzeigersinn, und hierdurch kann eine Bremswirkung durch die Bremsvorrichtung 200 eintreten.

Im Ausführungsbeispiel ist zwischen dem Pendel 69 und dem Exzenter 218 ein nicht gezeigtes Zahnradgetriebe mit einer Übersetzung 1 : 2 vorgesehen, so dass eine Auslenkung des Pendels um 90 Grad eine Drehung des Exzenters 218 um 180 Grad bewirkt.

Es können auch andere Bremsvorrichtungen wie bspw. elektronische Bremsvorrichtungen mit Motoren vorgesehen werden, und die Ausbildung mit dem Pendel 69 kann auch so erfolgen, dass bspw. das Pendel 69 in seinem dem Grundkörper 210 zugewandten Bereich exzentrisch ausgebildet ist und bei einer Drehung vom Zustand B1 zum Zustand B2 das Basisteil 210 im Uhrzeigersinn bewegt, indem es direkt auf das Basisteil 210 drückt.

**Fig. 19** zeigt vier Pendelstellungen P1, P2, P3 und P4 des Pendels 69. Im Bereich zwischen den Pendelstellungen P1 und P2 ist die Kupplung 60 geschlossen, und die Rolle 90 wird über das Zugmittelgetriebe 30 und die Antriebswelle 20 angetrieben und/oder gebremst. Bei der Pendelstellung P2 wird die Kupplung 60 geöffnet.

Im Bereich zwischen den Pendelstellungen P2 und P3 ist die Kupplung 60 geöffnet, und die Bremsvorrichtung 200 ist noch nicht aktiv. Die Rolle 90 kann sich somit drehen, und sie wird weder über das Zugmittelgetriebe 30 beschleunigt noch über das Zugmittelgetriebe 30 oder durch die Bremsvorrichtung 200 gebremst. Wenn also durch den Etikettierer 12 ein Vorschub des Etikettenbands erfolgt, wird die Abtriebswelle 80 nicht durch die Antriebswelle 20 angetrieben, sondern es wird das Pendel 69 in Richtung zur Pendelposition P2 bewegt.

Zwischen der Pendelstellung P3 und P4 ist die Kupplung 60 weiterhin geöffnet, und die Bremsvorrichtung 200 von Fig. 17 ist aktiv und bremst die Rolle 90. Die Bremsung der Rolle 90 hat sich insbesondere bei Versuchen mit sehr breiten und großen Rollen 90 als vorteilhaft erwiesen. Bei solchen Rollen kam es insbesondere bei langen Etiketten dazu, dass die große Rotationsenergie der sich drehenden Rolle nicht über das Getriebe und die Antriebswelle abgebremst werden konnte, und hierdurch musste viel Energie in der Kupplung in Wärme umgesetzt werden. Außerdem kann ein andauerndes, ungewolltes Aufrollen auf Grund zu geringer Bremsung dazu führen, dass das Pendel 69 maximal ausgelenkt wird und anschließend das Trägerband 131 (Fig. 1) reißt. Ein weiteres Problem kann auftreten, wenn das Trägerband 131 so robust ist, dass der Zug am Trägerband durch die Aufwickelvorrichtung 10 über die Antriebsrolle des Etikettierers 12 bis zur Spendekante 141 (vgl. Fig. 1) übertragen wird, da dies die Etikettiergenauigkeit beeinträchtigt.

Das in Fig. 19 gezeigte Drei-Zonen-Modell ermöglicht einen sicheren Betrieb der Aufwickelvorrichtung 10.

Naturgemäß sind im Rahmen der Erfindung vielfältige Abwandlungen und Modifikationen möglich.

In den Ausführungen wurde ein getakteter Betrieb des Etikettierers 12 gezeigt, bei dem die Erfindung auf Grund der hohen Beschleunigungen (positive und negativ) besonders vorteilhaft ist. Die Aufwickelvorrichtung 10 kann aber ebenso für einen kontinuierlichen Betrieb verwendet werden, bei der das Etikettenband nicht zwischen jedem Spendevorgang gestoppt wird.

An Stelle des Pendels 69 kann auch eine andere Messvorrichtung zur Bestimmung der Bandspannung des Trägerbands 131 verwendet werden. Es können beispielsweise Bandspannungsmessgeräte verwendet werden, die mit einem Auslenkstempel unter Messung der Auslenkkraft arbeiten, oder optische Frequenzmesser, die die von der Bandspannung abhängige Schwingung des Bands messen.

## Patentansprüche

1. Aufwickelvorrichtung (10) zum Aufwickeln eines Bands (92) auf eine Rolle (90), insbesondere zum Aufwickeln eines Trägerbands auf eine Rolle (90),
welche Aufwickelvorrichtung (10) eine Antriebswelle (20), ein Getriebe (30), eine Kupplungswelle (63), einen Energiespeicher (50), eine Kupplung (60) und eine Abtriebswelle (80) aufweist,
welches Getriebe (30) als formschlüssiges Getriebe dazu ausgebildet ist, eine Drehbewegung der Antriebswelle (20) auf ein der Kupplungswelle zugeordnetes erstes Kupplungswellenelement (61) zu übertragen, **dadurch gekennzeichnet, dass** die Kupplungswelle (63) über die Kupplung (60) mit der Abtriebswelle (80) verbunden ist, um wahlweise eine Drehmomentübertragung zwischen der Kupplungswelle (63) und der Abtriebswelle (80) zu ermöglichen, oder eine Drehmomentübertragung zwischen der Kupplungswelle (63) und der Abtriebswelle (80) zu verhindern, und dass das Getriebe (30) ohne Einwirkung des Energiespeichers (50) ein erstes vorgegebenes Übersetzungsverhältnis (i_0) zwischen der Antriebswelle (20) und der Kupplungswelle (63) hat,
und dass der Energiespeicher (50) dazu ausgebildet ist, eine Speicherung potenzieller Energie bei gleichzeitiger Erhöhung des Übersetzungsverhältnisses relativ zum ersten vorgegebenen Übersetzungsverhältnis zu ermöglichen,
und eine Abgabe der gespeicherten potenziellen Energie bei gleichzeitiger Erniedrigung des Übersetzungsverhältnisses relativ zum ersten vorgegebenen Übersetzungsverhältnis zu ermöglichen.

2. Aufwickelvorrichtung nach Anspruch 1, bei welcher der Energiespeicher (50) dazu ausgebildet ist,
eine Speicherung potenzieller Energie bei gleichzeitiger Erniedrigung des Übersetzungsverhältnisses relativ zum ersten vorgegebenen Übersetzungsverhältnis zu ermöglichen,
und anschließend eine Abgabe der gespeicherten potenziellen Energie bei gleichzeitiger Erhöhung des Übersetzungsverhältnisses relativ zum ersten vorgegebenen Übersetzungsverhältnis zu ermöglichen.

3. Aufwickelvorrichtung nach Anspruch 1 oder 2, bei welcher das Getriebe als Zahnradgetriebe ausgebildet ist.

4. Aufwickelvorrichtung (10) nach einem der vorhergehenden Ansprüche, bei welcher der Energiespeicher (50) das erste Kupplungswellenelement (61) und ein dem ersten Kupplungswellenelement (61) zugeordnetes zweites Kupplungswellenelement (62) umfasst,
welches zweite Kupplungswellenelement (62) fest mit der Kupplungswelle (63) verbunden ist,
wobei das erste Kupplungswellenelement (61) und das zweite Kupplungswellenelement (62) konzentrisch zur Kupplungswelle (63) angeordnet und relativ zueinander verdrehbar sind,
wobei zwischen dem ersten Kupplungswellenelement (61) und dem zweiten Kupplungswellenelement (62) mindestens ein Federelement (52) angeordnet ist, welches Federelement (52) dazu ausgebildet ist, bei einer Relativdrehung des ersten Kupplungswellenelements (61) zum zweiten Kupplungswellenelement (62) in eine erste vorgegebene Drehrichtung (64) zumindest bereichsweise potenzielle Energie in Form von Federenergie aufzunehmen und bei einer Relativdrehung in die der ersten Drehrichtung (64) entgegengesetzte zweite Drehrichtung (65) zumindest bereichsweise die potenzielle Energie wieder abzugeben.

5. Aufwickelvorrichtung nach Anspruch 4, bei welcher ein erstes Dämpfungsglied (66) vorgesehen ist, welches dazu ausgebildet ist, eine Relativdrehung des ersten Kupplungswellenelements (61) zum zweiten Kupplungswellenelement (62) in die zweite Drehrichtung (65) zumindest bereichsweise zu dämpfen.

6. Aufwickelvorrichtung nach Anspruch 4 oder 5, bei welcher ein zweites Dämpfungsglied (67) vorgesehen ist, welches dazu ausgebildet ist, eine Relativdrehung des ersten Kupplungswellenelements (61) zum zweiten Kupplungswellenelement (62) in die erste Drehrichtung (64) zumindest bereichsweise zu dämpfen.

7. Aufwickelvorrichtung nach einem der Ansprüche 4 bis 6, bei welcher ein erster Anschlag (68) vorgesehen ist, um eine Relativdrehung des ersten Kupplungswellenelements (61) zum zweiten Kupplungswellenelement (62) in die erste Drehrichtung (64) zu beschränken.

8. Aufwickelvorrichtung nach einem der vorhergehenden Ansprüche, bei welcher das Getriebe (30) als formschlüssiges Zugmittelgetriebe (30) ausgebildet ist, welches Zugmittelgetriebe (30) ein Zugmittel (32) aufweist, welches Zugmittel (32) mit der Antriebswelle (20) und mit dem ersten Kupplungswellenelement (61) zusammen wirkt, um eine Drehmomentübertragung von der Antriebswelle (20) auf die Kupplungswelle (63) zu ermöglichen.

9. Aufwickelvorrichtung nach Anspruch 8, bei welcher das Zugmittelgetriebe (30) als Zahnriemengetriebe mit einem Zahnriemen als Zugmittel (32) ausgebildet ist, und bei welcher das erste Kupplungswellenelement (61) als Riemenscheibe ausgebildet ist.

10. Aufwickelvorrichtung nach Anspruch 8, bei welcher das Zugmittelgetriebe (30) als Kettengetriebe mit einer Kette als Zugmittel (32) ausgebildet ist, und bei welcher das erste Kupplungswellenelement (61) als Kettenrad ausgebildet ist.

11. Aufwickelvorrichtung nach einem der Ansprüche 8 bis 10, bei welcher der Energiespeicher (50) eine Schlittenführung (53) und einen Schlitten (54) umfasst, welcher Schlitten (54) relativ zur Schlittenführung (53) verschiebbar ist, wobei zwischen dem Schlitten (54) und der Schlittenführung (53) mindestens ein Federelement (52) angeordnet ist, und welcher Schlitten (54) mindestens eine erste Umlenkrolle (55) aufweist,
welche Aufwickelvorrichtung für das Zugmittel (32) einen ersten Teilweg (33A) zwischen der Antriebswelle (20) und dem ersten Kupplungswellenelement (61) und einen zweiten Teilweg (33B) zwischen dem ersten Kupplungswellenelement (61) und der Antriebswelle (20) definiert, und wobei die erste Umlenkrolle (55) im ersten Teilweg (33A) in Kontakt mit dem Zugmittel (32) ist, so dass eine Verschiebung des Schlittens (54) in Abhängigkeit von der Verschieberichtung (57, 58) eine Verkürzung oder Verlängerung des ersten Teilwegs (33A) bewirkt, und welcher Energiespeicher (50) dazu ausgebildet ist,
eine Energieaufnahme dadurch zu ermöglichen, dass der erste Teilweg (33A) derart verändert wird, dass das Übersetzungsverhältnis relativ zum ersten vorgegebenen Übersetzungsverhältnis durch diese Veränderung des ersten Teilwegs (33A) erhöht wird und dabei potenzielle Energie im Federelement (52) gespeichert wird,
und eine Energieabgabe der gespeicherten Energie dadurch zu ermöglichen, dass der erste Teilweg (33A) derart verändert wird, dass das Übersetzungsverhältnis relativ zum ersten vorgegebenen Übersetzungsverhältnis durch diese Veränderung des ersten Teilwegs (33A) erniedrigt wird und dabei die im Federelement (52) gespeicherte potenzielle Energie abgegeben wird.

12. Aufwickelvorrichtung nach Anspruch 11, bei welcher der Energiespeicher dazu ausgebildet ist,
eine Energieaufnahme dadurch zu ermöglichen, dass der erste Teilweg (33A) derart verändert wird, dass das Übersetzungsverhältnis relativ zum ersten vorgegebenen Übersetzungsverhältnis durch diese Veränderung des ersten Teilwegs (33A) erniedrigt wird und dabei potenzielle Energie im Federelement (52) gespeichert wird,
und eine Energieabgabe der gespeicherten Energie dadurch zu ermöglichen, dass der erste Teilweg (33A) derart verändert wird, dass das Übersetzungsverhältnis relativ zum ersten vorgegebenen Übersetzungsverhältnis durch diese Veränderung des ersten Teilwegs (33A) erhöht wird und dabei die im Federelement (52) gespeicherte potenzielle Energie abgegeben wird.

13. Aufwickelvorrichtung nach Anspruch 11 oder 12, bei welcher der Schlitten (54) eine zweite Umlenkrolle (56) aufweist,
welche zweite Umlenkrolle (56) im zweiten Teilweg (33B) in Kontakt mit dem Zugmittel (32) ist, um einen Wegausgleich zwischen dem ersten Teilweg (33A) und dem zweiten Teilweg (33B) zu bewirken.

14. Aufwickelvorrichtung nach einem der vorhergehenden Ansprüche,
welche ein Pendel (69) aufweist, welches Pendel (69) veränderbare Pendelstellungen einnehmen kann,
wobei die Kupplung (60) dazu ausgebildet ist, die Verbindung zwischen der Abtriebswelle (80) und der Kupplungswelle (63) in Abhängigkeit von der veränderbaren Pendelstellung zu beeinflussen.

15. Aufwickelvorrichtung nach einem der vorhergehenden Ansprüche, welche eine Bremsvorrichtung (200) aufweist, welche Bremsvorrichtung (200) dazu ausgebildet ist, eine steuerbare Bremsung der Abtriebswelle (80) zu ermöglichen.

16. Aufwickelvorrichtung nach Anspruch 15, welche dazu ausgebildet ist, in Abhängigkeit von der Bandspannung
- in einem ersten Bereich der Bandspannung die Kupplung (60) geschlossen zu halten,
- beim Übergang vom ersten Bereich in einen zweiten Bereich, welcher zweite Bereich einer höheren Bandspannung zugeordnet ist als der erste Bereich, die Kupplung zu öffnen, und
- beim Übergang vom zweiten Bereich in einen dritten Bereich, welcher dritte Bereich einer höheren Bandspannung zugeordnet ist als der zweite Bereich, die Bremsvorrichtung (200) zu aktivieren.

17. Etikettiergerät (12), welches einen Antrieb (14) zur Bewegung eines Etikettenbands (130) für das Spenden von Etiketten (132) aufweist,
und welches eine Aufwickelvorrichtung (10) nach einem der vorhergehenden Ansprüche aufweist,
wobei der Antrieb (14) dazu ausgebildet ist, auch die Antriebswelle (20) für die Aufwickelvorrichtung (10) anzutreiben.

## Claims

1. A rewinding device (10) for winding up a strip (92) onto a roller (90), especially for winding up a carrier strip onto a roller (90), the rewinding device (10) having a drive shaft (20), a transmission (30), a clutch shaft (63), an energy accumulator (50), a clutch (60) and an output shaft (80),
which transmission (30) is configured as a form-locking transmission in order to transmit a rotational motion of the drive shaft (20) to a first clutch shaft element (61) associated with the clutch shaft,
**characterized in that** the
clutch shaft (63) is connected to the output shaft (80) via the clutch (60) in order to selectively enable a transmission of torque between the clutch shaft (63) and the output shaft (80), or to prevent a transmission of torque between the clutch shaft (63) and the output shaft (80),
and that the
transmission (30), without being influenced by the energy accumulator (50), has a first predetermined transmission ratio (i_0) between the drive shaft (20) and the clutch shaft (63),
and that the energy accumulator (50) is structured in order to
enable a storing of potential energy with simultaneous increase of the transmission ratio relative to the first predetermined transmission ratio,
and enable a discharge of the stored potential energy with simultaneous decrease of the transmission ratio relative to the first predetermined transmission ratio.

2. The rewinding device according to Claim 1, in which the energy accumulator (50) is configured to
enable a storing of potential energy with simultaneous decrease of the transmission ratio relative to the first predetermined transmission ratio,
and then to enable a discharge of the stored potential energy with simultaneous increase of the transmission ratio relative to the first predetermined transmission ratio.

3. The rewinding device according to Claim 1 or 2, in which the transmission is configured as a toothed gear transmission.

4. The rewinding device (10) according to any one of the preceding claims, in which the energy accumulator (50) comprises the first clutch shaft element (61) and a second clutch shaft element (62) associated with the first clutch shaft element (61),
which second clutch shaft element (62) is rigidly connected to the clutch shaft (63),
wherein the first clutch shaft element (61) and the second clutch shaft element (62) are arranged concentrically about the clutch shaft (63) and are rotatable relative to one another,
wherein at least one spring element (52) is arranged between the first clutch shaft element (61) and the second clutch shaft element (62), which spring element (52) is configured to absorb potential energy in the form of spring energy, at least in regions, when there is a relative rotation of the first clutch shaft element (61) relative to the second clutch shaft element (62) in a first predetermined rotational direction (64), and when there is a relative rotation in the second rotational direction (65) opposite to the first rotational direction (64), to discharge the potential energy again, at least in regions.

5. The rewinding device according to Claim 4, in which a first damping element (66) is provided, which is configured to dampen a relative rotation of the first clutch shaft element (61) relative to the second clutch shaft element (62) in the second rotational direction (65), at least in regions.

6. The rewinding device according to Claim 4 or 5, in which a second damping element (67) is provided, which is configured to dampen a relative rotation of the first clutch shaft element (61) relative to the second clutch shaft element (62) in the first rotational direction (64), at least in regions.

7. The rewinding device according to one of Claims 4 to 6, in which a first stop (68) is provided to restrict a relative rotation of the first clutch shaft element (61) relative to the second clutch shaft element (62) in the first rotational direction (64).

8. The rewinding device according to any one of the preceding claims, in which the transmission (30) is configured as a form-locking circumferential transmission, which form-locking circumferential transmission (30) has a power transmission means (32), which power transmission means (32) works with the drive shaft (20) and with the first clutch shaft element (61) in order to enable a transmission of torque from the drive shaft (20) to the clutch shaft (63).

9. The rewinding device according to Claim 8, in which the circumferential transmission (30) is configured as a toothed belt transmission with a toothed belt as the power transmission means (32) and in which the first clutch shaft element (61) is configured as a pulley.

10. The rewinding device according to Claim 8, in which the circumferential transmission (30) is implemented as a chain drive with a chain as the power transmission means (32), and in which the first clutch shaft element (61) is implemented as a sprocket.

11. The rewinding device according to one of Claims 8 to 10, in which the energy accumulator (50) comprises a carriage guide (53) and a carriage (54), which carriage (54) is displaceable relative to the carriage guide (53), wherein at least one spring element (52) is arranged between the carriage (54) and the carriage guide (53), and which carriage (54) has at least one first deflection roller (55),
which rewinding device defines a first partial path (33A) for the power transmission means (32) between the drive shaft (20) and the first clutch shaft element (61) and a second partial path (33B) between the first clutch shaft element (61) and the drive shaft (20), and wherein the first deflection roller (55) in the first partial path (33A) is in contact with the power transmission means (32), such that a displacement of the carriage (54), depending on the displacement direction (57, 58), effects a shortening or lengthening of the first partial path (33A),
and which energy accumulator (50) is configured to
enable an absorption of energy by modifying the first partial path (33A) such that the transmission ratio relative to the first predetermined transmission ratio is increased by this modification of the first partial path (33A) and in this way, potential energy is stored in the spring element (52),
and to enable an energy discharge of the stored energy by modifying the first partial path (33A) such that the transmission ratio relative to the first predetermined transmission ratio is lowered by this modification of the first partial path (33A) and in this way the potential energy stored in the spring element (52) is discharged.

12. The rewinding device according to Claim 11, in which the energy accumulator is configured to
enable an absorption of energy by modifying the first partial path (33A) such that the transmission ratio relative to the first predetermined transmission ratio is lowered by this modification of the first partial path (33A) and in this way potential energy is stored in the spring element (52),
and to enable an energy discharge of the stored energy by modifying the first partial path (33A) such that the transmission ratio relative to the first predetermined transmission ratio is increased by this modification of the first partial path (33A) and in this way the potential energy stored in the spring element (52) is discharged.

13. The rewinding device according to Claim 11 or 12, in which the carriage (54)
has a second deflection roller (56),
which second deflection roller (56) is in contact with the power transmission means (32) in the second partial path (33B) in order to effect a path compensation between the first partial path (33A) and the second partial path (33B).

14. The rewinding device according to any one of the preceding claims, having a pendulum (69), which pendulum (69) can occupy variable pendulum positions,
wherein the clutch (60) is configured in order to affect the connection between the output shaft (80) and the clutch shaft (63), depending on the variable pendulum position.

15. The rewinding device according to any one of the preceding claims with a braking device (200), which braking device (200) is configured to enable a controllable braking of the output shaft (80).

16. The rewinding device according to Claim 15 that is configured, depending on the belt tension, to
- keep the clutch (60) closed in a first range of belt tension,
- keep the clutch open when transitioning from the first range into a second range, which second range is associated with a higher belt tension than the first range, and
- activate the braking device (200) when transitioning from the second range into a third range, which third range is associated with a higher belt tension than the second range.

17. Labeling device (12) that has a drive (14) to move a label strip (130) for dispensing labels (132),
and that has a rewinding device (10) according to any one of the preceding claims,
wherein the drive (14) is configured to drive the drive shaft (20) for the rewind device (10) as well.

## Revendications

1. Dispositif d'enroulement (10) conçu pour enrouler une bande (92) sur un rouleau (90), en particulier pour enrouler une bande transporteuse sur un rouleau (90), ledit dispositif d'enroulement (10) comprenant un arbre d'entraînement (20), une transmission (30), un arbre d'accouplement (63), un accumulateur d'énergie (50), un dispositif d'accouplement (60) et un arbre de sortie (80),
ladite transmission (30) étant conçue sous la forme d'une transmission à complémentarité de forme de manière à transmettre un mouvement rotatif de l'arbre d'entraînement (20) à un premier élément d'arbre d'accouplement (61) associé à l'arbre d'accouplement,
**caractérisé en ce que**
l'arbre d'accouplement (63) est relié à l'arbre de sortie (80) par l'intermédiaire de l'accouplement (60) pour permettre ou empêcher sélectivement une transmission de couple de rotation entre l'arbre d'accouplement (63) et l'arbre de sortie (80),
et **en ce que**
la transmission (30) présente, sans faire intervenir l'accumulateur d'énergie (50), un premier rapport de transmission prédéfini (i_0) entre l'arbre d'entraînement (20) et l'arbre d'accouplement (63),
et **en ce que** l'accumulateur d'énergie (50) est conçu de manière à permettre
un stockage d'énergie potentielle en cas d'augmentation simultanée du rapport de transmission par rapport au premier rapport de transmission prédéfini
et une distribution de l'énergie potentielle stockée en cas de diminution simultanée du rapport de transmission par rapport au premier rapport de transmission prédéfini.

2. Dispositif d'enroulement selon la revendication 1, dans lequel l'accumulateur d'énergie (50) est conçu de manière à permettre
un stockage d'énergie potentielle en cas de diminution simultanée du rapport de transmission par rapport au premier rapport de transmission prédéfini
et ensuite une distribution de l'énergie potentielle stockée en cas d'augmentation simultanée du rapport de transmission par rapport au premier rapport de transmission prédéfini.

3. Dispositif d'enroulement selon la revendication 1 ou 2, dans lequel la transmission est conçue sous la forme d'une transmission par engrenages.

4. Dispositif d'enroulement (10) selon l'une des revendications précédentes, dans lequel l'accumulateur d'énergie (50) comprend le premier élément d'arbre d'accouplement (61) et un second élément d'arbre d'accouplement (62) associé au premier élément d'arbre d'accouplement (61),
le second élément d'arbre d'accouplement (61) étant relié de façon solidaire à l'arbre d'accouplement (63),
le premier élément d'arbre d'accouplement (61) et le second élément d'arbre d'accouplement (62) étant disposés de manière concentrique par rapport à l'arbre d'accouplement (63) et étant mobiles en rotation l'un par rapport à l'autre,
au moins un élément formant ressort (52) étant disposé entre le premier élément d'arbre d'accouplement (61) et le second élément d'arbre d'accouplement (62), ledit élément formant ressort (52) étant conçu de manière à absorber de l'énergie potentielle, au moins par endroits, sous la forme d'une énergie de ressort lors d'une rotation relative du premier élément d'arbre d'accouplement (61) par rapport au second élément d'arbre d'accouplement (62) dans une première direction de rotation (64) prédéfinie et à dégager l'énergie potentielle, au moins par endroits, lors d'une rotation relative dans la seconde direction de rotation (65) opposée à la première direction de rotation (64).

5. Dispositif d'enroulement selon la revendication 4, pourvu d'un premier élément amortisseur (66) conçu pour amortir au moins par endroits une rotation relative du premier élément d'arbre d'accouplement (61) par rapport au second élément d'arbre d'accouplement (62) dans la seconde direction de rotation (65).

6. Dispositif d'enroulement selon la revendication 4 ou 5, pourvu d'un second élément amortisseur (67) conçu pour amortir au moins par endroits une rotation relative du premier élément d'arbre d'accouplement (61) par rapport au second élément d'arbre d'accouplement (62) dans la première direction de rotation (64).

7. Dispositif d'enroulement selon l'une des revendications 4 à 6, pourvu d'une première butée (68) destinée à limiter une rotation relative du premier élément d'arbre d'accouplement (61) par rapport au second élément d'arbre d'accouplement (62) dans la première direction de rotation (64).

8. Dispositif d'enroulement selon l'une des revendications précédentes, dans lequel la transmission (30) est conçue sous la forme d'une transmission à moyen de traction (30) à complémentarité de forme, ladite transmission à moyen de traction (30) présentant un moyen de traction (32), ledit moyen de traction (32) agissant conjointement avec l'arbre d'entraînement (20) et le premier élément d'arbre d'accouplement (61) afin de permettre une transmission de couple de rotation de l'arbre d'entraînement (20) à l'arbre d'accouplement (63).

9. Dispositif d'enroulement selon la revendication 8, dans lequel la transmission à moyen de traction (30) est conçue sous la forme d'une transmission à courroie dentée, comprenant une courroie dentée utilisée en tant que moyen de traction (32), et le premier élément d'arbre d'accouplement (61) est conçu sous la forme d'une poulie.

10. Dispositif d'enroulement selon la revendication 8, dans lequel la transmission à moyen de traction (30) est conçue sous la forme d'une transmission par chaîne, comprenant une chaîne utilisée en tant que moyen de traction (32), et le premier élément d'arbre d'accouplement (61) est conçu sous la forme d'un pignon.

11. Dispositif d'enroulement selon l'une des revendications 8 à 10, dans lequel l'accumulateur d'énergie (50) comporte une glissière de chariot (53) et un chariot (54), ledit chariot (54) pouvant coulisser par rapport à la glissière de chariot (53), sachant qu'au moins un élément formant ressort (52) est disposé entre le chariot (54) et la glissière de chariot (53), ledit chariot (54) présentant au moins une première poulie de renvoi (55),
ledit dispositif d'enroulement définissant pour le moyen de traction (32) une première partie du trajet (33A) entre l'arbre d'entraînement (20) et le premier élément d'arbre d'accouplement (61), et une seconde partie du trajet (33B) entre le premier élément d'accouplement (61) et l'arbre d'entraînement (20), et sachant que la première poulie de renvoi (55) se trouve en contact avec le moyen de traction (32) dans la première partie du trajet (33A), de sorte qu'un coulissement du chariot (54) entraîne un raccourcissement ou un prolongement de la première partie du trajet (33A) en fonction de la direction de coulissement (57, 58), et ledit accumulateur d'énergie (50) étant conçu pour
permettre une absorption d'énergie par la variation de la première partie du trajet (33A) réalisée de telle manière que le rapport de transmission soit augmenté par rapport au premier rapport de transmission prédéfini suite à cette variation de la première partie du trajet (33A) et l'énergie potentielle soit alors stockée dans l'élément formant ressort (52), et pour permettre une distribution de l'énergie stockée par la variation de la première partie du trajet (33A) réalisée de telle manière que le rapport de transmission soit diminué par rapport au premier rapport de transmission suite à cette variation de la première partie du trajet (33A) et l'énergie potentielle stockée dans l'élément formant ressort (52) soit alors distribuée.

12. Dispositif d'enroulement selon la revendication 11, dans lequel l'accumulateur d'énergie (50) est conçu pour permettre
une absorption d'énergie par la variation de la première partie du trajet (33A) réalisée de telle manière que le rapport de transmission soit diminué par rapport au premier rapport de transmission prédéfini suite à cette variation de la première partie du trajet (33A) et l'énergie potentielle soit alors stockée dans l'élément formant ressort (52),
et une distribution de l'énergie stockée par la variation de la première partie du trajet (33A) réalisée de telle manière que le rapport de transmission soit augmenté par rapport au premier rapport de transmission prédéfini suite à cette variation de la première partie du trajet (33A) et l'énergie potentielle stockée dans l'élément formant ressort (52) soit alors distribuée.

13. Dispositif d'enroulement selon la revendication 11 ou 12, dans lequel le chariot (54) présente une seconde poulie de renvoi (56),
la seconde poulie de renvoi (56) se trouvant en contact avec le moyen de traction (32) dans la seconde partie du trajet (33B), permettant d'équilibrer le trajet entre la première partie du trajet (33A) et la seconde partie du trajet (33B).

14. Dispositif d'enroulement selon l'une des revendications précédentes, présentant un balancier (69), ledit balancier (69) pouvant occuper des positions variables,
l'accouplement (60) étant conçu de manière à influencer la connexion entre l'arbre de sortie (80) et l'arbre d'accouplement (63) en fonction de la position variable du balancier.

15. Dispositif d'enroulement selon l'une des revendications précédentes, présentant un dispositif de freinage (200), ledit dispositif de freinage (200) étant conçu de manière à permettre un freinage contrôlable de l'arbre de sortie (80).

16. Dispositif d'enroulement selon la revendication 15, conçu de telle sorte qu'en fonction de la tension de bande,
- l'accouplement (60) reste fermé dans une première zone de la tension de bande,
- l'accouplement soit ouvert lors du passage de la première zone à une deuxième zone, sachant que la tension de bande associée à la deuxième zone est plus élevée que celle de la première zone, et
- le dispositif de freinage (200) soit activé lors du passage de la deuxième zone à une troisième zone, sachant que la tension de bande associée à la troisième zone est plus élevée que celle de la deuxième zone.

17. Étiqueteuse (12) présentant un mécanisme d'entraînement (14) mettant en mouvement une bande d'étiquettes (130) pour la distribution d'étiquettes (132)
et un dispositif d'enroulement (10) selon l'une des revendications précédentes,
le mécanisme d'entraînement (14) étant conçu de manière à entraîner également l'arbre d'entraînement (20) pour le dispositif d'enroulement (10).
